# EUROPÄISCHE PATENTSCHRIFT

(11) **EP 0 221 935 B1**
(45) Veröffentlichungstag und Bekanntmachung des Hinweises auf die Patenterteilung: **13.07.1988**
(21) Anmeldenummer: 86902807.6
(22) Anmeldetag: 20.03.1986
(51) Int. Cl.: F41H 7/06

(54) **VORRICHTUNG ZUM UMMUNITIONIEREN VON PATRONIERTER MUNITION AUS EINEM WANNEN- IN EIN TURMMAGAZIN**
DEVICE FOR TRANSFERRING AMMUNITION CARTRIDGES FROM A CONTAINER MAGAZINE TO A TURRET MAGAZINE
DISPOSITIF DE TRANSFERT DE CARTOUCHES DE MUNITION D'UN CHARGEUR DE BATI A UN CHARGEUR DE TOURELLE

(30) Priorität: 11.05.1985 DE 3517056
(43) Veröffentlichungstag der Anmeldung: 20.05.1987
(73) Patentinhaber: Rheinmetall GmbH, 40880 Ratingen (DE)
(72) Erfinder: NORDMANN, Adolf, D-4006 Erkrath (DE)
(86) Internationale Anmeldenummer: EP8600159
(87) Internationale Veröffentlichungsnummer: WO8606826

(56) Entgegenhaltungen:
- EP-A- 0 017 591
- FR-A- 2 288 292
- US-A- 4 326 446

## Beschreibung

Die Erfindung betrifft eine Vorrichtung zum Ummunitionieren von patronierter Munition aus einem Wannenmagazin in ein um die Seitenrichtachse schwenkbares Turmmagazin eines ein um eine Wiegenachse (2) schwenkbares Waffenrohr aufweisenden Panzerfahrzeuges.

Eine derartige aus der DE-A-2818 279 bekannte Fördervorrichtung weist jedoch den Nachteil auf, dass sie innerhalb des Turmes einen erheblichen Raumbedarf benötigt.

Demgegenüber ist es Aufgabe der Erfindung, für die Ummunitionierung der patronierten Munition aus dem Wannen- in das Turmmagazin eines Panzerfahrzeuges eine Vorrichtung zu schaffen, durch die der für die Ummunitionierung benötigte Raumbedarf innerhalb des Turmes erheblich verringert wird.

Gelöst wird die Aufgabe durch die im kennzeichnenden Teil des Anspruches 1 angegebenen Merkmale. Die Unteransprüche nennen vorteilhafte Ausgestaltungen und Weiterbildungen der Erfindung.

In vorteilhafter Weise ermöglicht die Erfindung, das Waffenrohr als raumsparendes Transportmittel zum Ummunitionieren der patronierten Munition aus dem Wannen- in das Turmmagazin eines Panzerfahrzeuges einzusetzen. In besonders vorteilhafter Weise sind des weiteren zu dem vorhandenen Höhenrichtantrieb des Waffenrohres keine zusätzlichen Antriebe und Kraftanschlüsse für die Vorrichtung zum Ummunitionieren notwendig.

Dadurch, dass der Ladungsraum des Waffenrohres auch gleichzeitig während der Ummunitionierung Transportraum der patronierten Munition ist und die Rohrwaffe ebenfalls wie beim Turmmagazin direkt automatisch aus dem Wannenmagazin geladen werden kann, ist die Rohrwaffe auch während der Ummunitionierung feuerbereit. Das direkte und darüber hinaus auch raumsparende Laden aus dem Wannenmagazin wird dadurch ermöglicht, dass die jeweils in einer Entnahmeposition befindliche patronierte Munition des Wannenmagazins oder das ganze Wannenmagazin derartig schräg innerhalb der Fahrzeugwanne angeordnet sind, dass zur Entnahme die patronierte Munition mit der verlängerten Rohrseelenachse des um dem Höhenwinkel a gegenüber der Horizontalen erhöhten Waffenrohres eine Gerade bildet und die patronierte Munition unter Zuhilfenahme eines den Rohrrücklaufweg überbrückenden Distanzstückes sowie mittels einer wannenmagazinfesten Ansetzvorrichtung direkt in den Ladungsraum des Waffenrohres transportiert werden kann.

Die Distanzstücke sind für den Rohrrücklauf aus der Brückenstellung wegschwenkbar und am Turm- sowie am Wannenmagazin angeordnet, wobei das am Wannenmagazin angeordnete rohrförmige Distanzstück oberseitig partiell schalenförmig ausgearbeit und in herabgeschwenkter Stellung dem Rohrrücklaufraum des Waffenrohres angepasst ist, wodurch die Distanz des Wannenmagazins zum Waffenrohr verkürzt und der benötigte Turmraum in weiter vorteilhafter Weise verkleinert wird.

Die Erfindung wird anhand eines in den Zeichnungen dargestellten Ausführungsbeispieles des näheren erläutert.

Es zeigen:
Fig. 1 in einer teilweise geschnittenen Seitenansicht das um eine Wiegenachse schwenkbare Waffenrohr als Transportmittel der patronierten Munition in einer Übergabeposition am Turmmagazin und in einer Aufnahmeposition (strichpunktiert dargestellt) am Wannenmagazin,
Fig. 2 in einer in der Fig. 1 mit 11-11 angegebenen Schnittdarstellung einen Querschnitt des Wannen- und Turmmagazins.

Fig. 1 verdeutlicht die Anordnung eines an sich bekannten um eine Wiegenachse 2 in Höhenrichtung schwenkbaren und innerhalb eines um die Seitenrichtachse 21 drehbaren Turmes angeordneten Waffenrohres 1. Das im seitlichen und oberen Bereich nicht näher dargestellte Turmgehäuse 24 ist über eine Drehkranzlagerung 22 mit der Wanne 23 eines ebenfalls nicht näher dargestellten Panzerfahrzeuges verbunden. Innerhalb des Turmgehäuses 24 befinden sich hinter dem Waffenrohr 1 mehrfach angeordnete Wannenmagazine 10 (Fig. 2), in denen patronierte Munition 3 horizontal und parallel zur Seitenrichtposition des Waffenrohres 1 angeordnet sind. Ein derartiges Turmmagazin 10 ist beispielsweise aus der DE-C-13 01 742 bekannt. Zwischen dem Turmmagazin 10 und dem Waffenrohr 1 befindet sich, um für den Ladevorgang eine Führung der patronierten Munition 3 auch im Bereich des Rohrrücklaufweges s des Waffenrohres 1 zu gewährleisten, während des Rohrrücklaufs ein seitlich ausschwenkbares als Rohr ausgebildetes Distanzstück 12.

Die patronierte Munition 3 wird durch eine an sich bekannte Ansetzvorrichtung 17, die beispielsweise ein Kettenansetzer sein kann, auf der verlängerten Rohrseelenachse 6 in den Ladungsraum 15 des Waffenrohres 1 befördert. Die Ansetzvorrichtung 17 ist des weiteren bei geöffnetem Verschlussteil 25 des Waffenrohres 1 in der Lage, eine im Ladungsraum 15 befindliche patronierte Munition 3 in die Aufnahmeposition 9 der beidseitig der Aufnahmeposition 9 (Fig. 2) angeordneten Turmmagazine 10 zu ziehen.

Im seitlichen Aussenbereich des Turmkorbes 18 ist innerhalb der Fahrzeugwanne 23 ein Wannenmagazin 4 angeordnet, das, wie es Fig. 2 zeigt, beispielsweise aus einer endlosen Förderkette 28 besteht, in der weitere patronierte Munition 3 zum Nachfüllen der Turmmagazine 10 gelagert sind. Dadurch, dass das um die Wiegenachse 2 schwenkbare Waffenrohr 1 Transportmittel für die Ummunitionierung der patronierten Munition 3 aus dem Wannenmagazin 4 in das Turmmagazin 10 ist, ist die jeweils in der Entnahmeposition 5 befindliche patronierte Munition 3 des Wannenmagazins 4 oder das ganze Wannenmagazin 4 derartig schräg innerhalb der Fahrzeugwanne 23 angeordnet, dass zur Entnahme die patronierte Munition 3 mit der verlängerten Rohrseelenachse 6 des um den Höhenwinkel a gegenüber der Horizontalen 19 erhöhten Waffenrohres 1 eine Gerade 7 bildet. Dabei liegt die Munitionsentnahmestellung 5 des Wannenmagazins 4 auf der Fahrzeuglängsachse 8, wobei zur Entnahme der mit der Munitionsspitze 20 auf das Waffenrohr 1 gerichteten Munition 3 das Wannenmagazin 4 eine eigene Ansetzvorrichtung 16 enthält, die am rückwärtigen Ende des Magazins befestigt ist.

Zur Erzielung der Schrägstellung der patronierten Munition 3 ist entweder das dargestellte Wannenmagazin um den Winkel a' geneigt angeordnet (nicht dargestellt) oder am Wannenmagazin 4 ist ein nicht dargestellter Drehantrieb zum Hochschwenken der patronierten Munition 3 aus einer horizontalen Lage 33 in die Entnahmeposition 5 angeordnet.

Auch das Wannenmagazin 4 enthält zur Überbrückung des Rohrrücklaufweges s ein ausschwenkbares rohrartiges Distanzstück 11, welches im Gegensatz zum turmfest angeordneten Distanzstück 12 des Turmmagazins 10 nicht um die Seitenrichtachse 21 drehbar, sondern am Übergang zum Raum des Turmkorbes 18 wannenfest angeordnet ist und zur Gewährleistung des Rohrrücklaufs nach unten wegschwenkbar ist. Die Längsachse des Distanzstückes 11 bildet während der Zuführung der patronierten Munition 3 in den Ladungsraum 15 des Waffenrohres 1 und während der Entnahme der patronierten Munition 3 aus dem Ladungsraum 15 mit der Achse einer in Entnahmestellung 5 befindlichen patronierten Munition 3 und der um den Winkel a erhöhten Rohrseelenachse 6 des Waffenrohres 1 eine Gerade. Um die Distanz zwischen dem zurückgelaufenen Waffenrohr 1 und dem Wannenmagazin 4 zu verkürzen und dadurch auch den Raumbedarf des Turmkorbes 18 zu verkleinern, ist das Distanzstück 11 oberseitig schalenförmig ausgearbeitet und in der in Pfeilrichtung 27 herabgeschwenkten Stellung 14 dem für den Rücklauf des Waffenrohres 1 zur Verfügung stehenden Raum 13 angepasst. Das Distanzstück 11 ist dabei derartig ausgearbeitet, dass eine über den Winkel a hinausgehende Rohrerhöhung um den Winkel β möglich ist.

Für den Ummunitioniervorgang der patronierten Munition 3 aus dem Wannenmagazin 4 in das Turmmagazin 10 ist es notwendig, dass das Waffenrohr 1 in Seitenrichtung in einer senkrecht zur Fahrzeuglängsachse 8 stehenden Ebene 26 (Fig. 2) und um den Winkel a erhöht ausgerichtet ist, weshalb es zweckmässig ist, diesen Vorgang in einer Kampfpause durchzuführen. Eine durch die wannenseitig angeordnete Ansetzvorrichtung 16 in den Ladungsraum 15 zugeführte patronierte Munition 3 wird anschliessend durch das Waffenrohr 1 in der Ebene 26 um den Winkel a nach oben geschwenkt, so dass die am Turmmagazin 10 angeordnete Ansetzvorrichtung 17 die patronierte Munition 3 in die in Fig. 2 dargestellte Aufnahmeposition 9 ziehen kann.

Zum Auffüllen des Wannenmagazins erfolgt der Transportablauf der patronierten Munition 3 in umgekehrter Reihenfolge.

Fig. 2 verdeutlicht die Anordnung eines Wannenmagazins 4 in der Fahrzeugwanne 23 und turmseitig beidseitig der Aufnahmeposition 9 jeweils zwei übereinander angeordnete Turmmagazine 10.

Im Fall, dass aus dem Wannenmagazin 4 patronierte Munition 3 dem Turmmagazin 10 zugeführt werden soll, verlässt die Munition 3 unter dem Eigengewicht die Förderkette 28 in Pfeilrichtung 29 zur Einnahme der Entnahmeposition 5 schräg nach unten. Aus der Förderkette 28 des Wannenmagazins 4 kann wahlweise links oder rechts Munition 3 entnommen werden.

Damit ebenfalls eine einfache Munitionszuführung in das Wannenmagazin 4 durchführbar ist, ist die Positionshalterung 30 zur Einhaltung der Entnahmeposition 5 in der Ebene 26 in nicht dargestellter Weise verschiebbar angeordnet, so dass aus einer oberen Zuführposition 5' die patronierte Munition 3 unter dem Eigengewicht ebenfalls wahlweise links oder rechts dem Wannenmagazin 4 in schräg nach untengerichteter Pfeilrichtung 31 zugeführt werden kann.

In gleicher Weise ist die Halterung 32 der Aufnahmeposition 9 beim Turmmagazin 10 für die Entnahme der patroniertenMunition3aus den unteren Turmmagazinen 10 in der Ebene 26 abwärts zur Einnahme der Entnahmeposition 9' bewegbar angeordnet, wobei die Halterung 32 zur Bedienung der oberen Turmmagazine 10 jeweils in der Ebene 26 bis zu der oberen Aufnahme- bzw. Entnahmeposition verschiebbar angeordnet ist.

Die Turmmagazine 10 enthalten jeweils an den aussenliegenden Seiten zur Nachfüllung der patronierten Munition 3 ausschwenkbare Einführklappen 34.

Durch den Einsatz des Waffenrohres 1 als Transportmittel für das automatische Ummunitionieren der patronierten Munition 3 aus dem Wannenmagazin in das Turmmagazin wird gegenüber bekannten Vorrichtungen neben der erheblichen Raumersparnis innerhalb des Turmgehäuses 24 des weiteren eine wesentliche vorteilhafte Gewichtsreduzierung erzielt.

### Bezugszeichenliste

1. Waffenrohr
2. Wiegenachse
3. patronierte Munition
4. Wannenmagazin
5. Entnahmeposition
5'. Zuführposition
6. Rohrseelenachse
7. Gerade
8. Fahrzeuglängsachse
9. Aufnahmeposition
10. Turmmagazin
11. Distanzstück
12. Distanzstück
13. Rücklaufraum
14. Stellung
15. Ladungsraum
16. Ansetzvorrichtung
17. Ansetzvorrichtung
18. Turmkorb
19. Horizontale
20. Munitionsspitze
21. Seitenrichtachse
22. Drehkranzlagerung
23. Wanne
24. Turmgehäuse
25. Verschlusskeil
26. Ebene
27. Pfeilrichtung
28. Förderkette
29. Pfeilrichtung
30. Halterung
31. Pfeilrichtung
32. Halterung
33. Lager
34. Einführklappe

## Patentansprüche

1. Vorrichtung zum Ummunitionieren von patronierter Munition aus einem Wannenmagazin in ein um die Seitenrichtachse schwenkbares Turmmagazin eines ein um eine Wiegenachse (2) schwenkbares Waffenrohr aufweisenden Panzerfahrzeuges, dadurch gekennzeichnet, dass der Ladungsraum (15) des Waffenrohres (1) Transportmittel für die Ummunitionierung der patronierten Munition (3) aus dem Wannenmagazin (4) in das Turmmagazin (10) ist.

2. Vorrichtung nach Anspruch 1, dadurch gekennzeichnet, dass die jeweils in der Entnahmeposition (5) befindliche patronierte Munition (3) des Wannenmagazins (4) oder das ganze Wannenmagazin (4) derartig schräg innerhalb der Fahrzeugwanne (23) angeordnet ist, dass zur Entnahme die patronierte Munition (3) mit der verlängerten Rohrseelenachse (6) des um den Höhenwinkel a gegenüber der Horizontalen (19) erhöhten Waffenrohres (1) eine Gerade (7) bildet.

3. Vorrichtung nach Anspruch 1 oder 2, dadurch gekennzeichnet, dass die Munitionsentnahmestellung (5) des Wannenmagazins (4) auf der Fahrzeuglängsachse (8) liegt, wobei zur Entnahme der mit der Munitionsspitze (20) auf das Waffenrohr (1) gerichteten Munition (3) das Wannenmagazin (4) eine eigene Ansetzvorrichtung (16) enthält.

4. Vorrichtung nach einem der Ansprüche 1 bis 3, dadurch gekennzeichnet, dass zur Überbrükkung des Rohrrücklaufweges (s) während der Zuführung der patronierten Munition (3) in den Ladungsraum (15) des Waffenrohrs (1) und Entnahme der patronierten Munition (3) aus dem Ladungsraum (15) an dem Wannenmagazin (4) und an dem Turmmagazin (10) jeweils ein in die jeweils eingenommene Richtung der verlängerten Rohrseelenachse (6) einschwenkbares Distanzstück (11, 12) befestigt ist.

5. Vorrichtung nach Anspruch 4, dadurch gekennzeichnet, dass die Distanzstücke (11, 12) rohrartig aufgebaut sind, wobei das wannenseitige angeordnete Distanzstück (12) oberseitig partiell schalenförmig ausgearbeitet und in herabgeschwenkter Stellung (14) dem Rohrrücklaufraum (13) angepasst ist.

## Claims

1. Device for transferring ammunition cartridges from a container magazine to a turret magazine of an armoured vehicle which is pivotable about the traversing axis and which has a weapon barrel pivotable about a cradle axis (2), characterised by the fact that the loading space (15) of the gun (1) has transport means for transferring the cartridged ammunition (3) from the container magazine (4) to the turret magazine (10).

2. Device in accordance with Claim 1, characterized by the fact that the ammunition cartridges (3) of the container magazine (4) which temporarily occupy the take-up position (5) or else the entire container magazine (4) are positioned obliquely inside the container frame (23) in such a way that for extraction purposes the cartridged ammunition (3) forms a straight line (7) with the extended barrel axis (6) of the gun (1) elevated by an angle a with respect to the horizontal.

3. Device in accordance with Claims 1 and 2, characterised by the fact that the ammunition extraction position (5) of the container magazine (4) is situated on the longitudinal axis of the vehicle, while for the extraction of the ammunition (3) of which the nose (20) is directed towards the gun (1) the container magazine (4) has its own ramming device (16).

4. Device in accordance with one of Claims 1 to 3, characterised by the fact that for bridging the recoil path (s) during the feed of the ammunition cartridges (3) into the loading space (15) of the gun (1) and extraction of the ammunition cartridges (3) from the loading space (15), distance pieces (11 and 12), in each case pivotable into whatever direction has been taken by the extended barrel axis (6), are secured to the container magazine (4) and to the turret magazine (10).

5. Device in accordance with Claim 4, characterised by the fact that the distance pieces (11, 12) are of tu bular construction, the distance piece (12) situated on the container magazine being made partly shell-shaped at the top and adapted when in the downward pivoted position (14) to the recoil space (13) of the barrel.

## Revendications

1. Dispositif de transfert de munitions encartouchées d'un magasin de caisse vers un magasin de tourelle pouvant pivoter autour de l'axe de pointage d'un véhicule blindé comportant un canon qui peut pivoter autour d'un axe du berceau (2), caractérisé en ce que la chambre de chargement (15) du canon (1) sert de moyen de transport pour l'approvisionnement en munition encartouchée (3) depuis le magasin de caisse (4) jusqu'au magasin de tourelle (10).

2. Dispositif selon la revendication 1, caractérisé en ce que chaque munition encartouchée (3) du magasin de caisse (4), ou la totalité de ce dernier, se trouvant en position d'extraction (5) placée obliquement à l'intérieur de la caisse du véhicule (23) est disposée de façon telle que, pour l'extraction, la munition encartouchée (3) forme un alignement avec l'axe de l'âme du tube (6) du canon (1 ) en position d'élévation d'un angle a par rapport à l'horizontale (19).

3. Dispositif selon la revendication 1 et la revendication 2, caractérisé en ce que la position d'extraction de munition (5) du magasin de caisse (4) se situe sur l'axe longitudinal du véhicule (8) où, pour l'extraction de la munition (3) dont la pointe (20) est dirigée vers le tube (1), le magasin de caisse (4) contient son propre système d'approvisionnement (16).

4. Dispositif selon l'une des revendications 1 à 3, caractérisé en ce que pour l'enjambement du parcours de recul (s) pendant l'approvisionnement en munition encartouchée (3) dans la chambre de chargement (15) du canon (1 ) et l'extraction de cette munition (3) de la chambre de chargement (15) un élément d'espacement pouvant pivoter (11, 12) est fixé sur le magasin de caisse (4) et sur le magasin de tourelle (10), chacun dans la direction occupée de l'axe de l'âme du tube (6).

5. Dispositif selon la revendication 4, caractérisé en ce que les éléments d'espacement (11,12) sont de structure tubulaire, l'élément d'espacement (12) étant à sa partie supérieure en forme de coquille et adapté à l'espacement du parcours de recul (13) en position basculée vers le bas.
